# EUROPÄISCHE PATENTANMELDUNG

(11) **EP 0 512 957 A1**
(43) Veröffentlichungstag der Anmeldung: **11.11.1992**
(21) Anmeldenummer: 92810323.3
(22) Anmeldetag: 04.05.1992
(51) Int. Cl.: B42F 13/22

(54) **Verschluss für eine Ordnermechanik**

(30) Priorität: 07.05.1991 CH 1378/91
(71) Anmelder: BIELLA-NEHER AG, CH-2501 Biel (CH)
(72) Erfinder: Rohner, Benedikt, W-8008 Zürich (CH)
(74) Vertreter: Tschudi, Lorenz

(57) **Zusammenfassung**

Ein Verschluss für eine Ordnermechanik wird durch einen schwenkbaren Hebel (108), einen Verriegelungsstift (140) sowie eine Betätigungswippe (115) gebildet. Im verriegelten Zustand stehen die Oberkanten der Schenkel des zum Oeffnen und Schliessen der Mechanik schwenkbaren Hebels (108) im Eingriff mit dem bezüglich der Grundplatte (5) der Mechanik bzw. einer Längsschiene (106) der Mechanik feststehenden Verriegelungsstift (140). Zum Oeffnen der Mechanik wird die in ihrem vorderen Teil keilförmig ausgebildete Betätigungswippe 115 gedrückt. Damit wird der keilförmige Teil der Wippe in den Zwischenraum zwischen den beiden Schenkeln des Hebels (108) eingedrückt und damit werden die beiden Schenkel elastisch soweit auseinandergedrückt, dass deren Oberkanten den Verriegelungsstift (140) passieren können.

## Beschreibung

Die vorliegende Erfindung betrifft einen Verschluss für eine Ordnermechanik gemäss dem Oberbegriff des Patentanspruches 1.

Eine Ordnermechanik mit im Oberbegriff des Anspruches 1 aufgezählten Merkmalen ist Gegenstand der Schweizer Patentanmeldung 501/90 bzw. der europäischen Patentanmeldung 91810081.9. Gegenstand dieser Patentgesuche ist eine Verschlussmechanik für Aktenordner, mit wenigstens zwei Bügeln, die jeweils in ihren oberen Bereichen in einen linken und einen rechten Bügelteil unterteilt sind und die durch Verschwenken der Bügelteile einer oder beider Seiten zu öffnen sind. Dabei sind jeweils die Bügelteile einer Seite an einer Trägerplatte angebracht, und die Trägerplatten sind im Bereich ihrer Aussenkante schwenkbar mit einer Grundplatte verbunden. Mittig an der Grundplatte ist an deren einem Ende ein Hebel schwenkbar angebracht, der dazu bestimmt ist, die der Grundplattenmitte zugewandten Bereiche der Trägerplatten von oben gegen die Kraft elastischer Mittel in Richtung der Grundplatte herunterzudrücken. An ihrem anderen Ende ist die Grundplatte mit Mitteln zum Blockieren der Bewegung des Hebels verbunden.

Der das Betätigungsorgan dieser Mechanik bildende schwenkbare Hebel ist gemäss der einen Ausführungsform ein länglicher Körper, dessen Querschnittsform ein nach unten offenes U-Profil ist, und der eine mittig auf der Grundplatte der Mechanik vorhandene Längsschiene nach oben hin abdeckt. Bei dieser Ausführungsform ist als Mittel zum Blockieren der Bewegung des Hebels ein Riegel aus einem elastischen Kunststoff vorgesehen, der in der Längsschiene der Mechanik eingelassen ist. Zum Oeffnen der Mechanik muss dieser Riegel an seinem aus einer Aussparung-in dem schwenkbaren Hebel nach oben herausragenden Ende nach hinten gezogen werden.

In einer zweiten Ausführungsform ist der schwenkbare Hebel als ein nach oben offener Bügel ausgeführt. Diese Ausführung hat gegenüber der zuerst genannten den Vorteil, dass der Hebel insgesamt noch niedriger ist und demzufolge die Mechanik in der Ausführung mit hohem und mit niedrigem Bügel auf der Basis desselben Grundaufbaus realisiert werden kann. Als Mittel zum Blockieren der Bewegung des Hebels ist bei diesem Ausführungsbeispiel ein Riegel vorgesehen, der in einer in der Stirnseite der Längsschiene der Mechanik vorhandenen Aussparung steckt. Zum Oeffnen der Mechanik muss dieser Hebel nach vorne eingedrückt werden.

Insbesondere dem zuletzt erwähnten Riegel haftet der Nachteil an, dass eine einhändige Bedienung zum Oeffnen der Ordnermechanik nicht möglich ist, denn der Benutzer muss den mit einer derartigen Mechanik ausgerüsteten Ordner zum Oeffnen der Mechanik mit der anderen Hand festhalten, damit dieser beim Herausziehen bzw. Eindrücken des Riegels nicht wegrutscht. Zur Sicherstellung einer einhändigen Bedienung des Riegels müsste dieser beispielsweise durch Druck von oben bedienbar sein. Darüberhinaus haftet den beiden erwähnten Riegeln der Nachteil an, dass dem mit dieser Mechanik nicht vertrauten Benutzer nicht in jedem Fall auf den ersten Blick bereits deutlich wird, in welcher Weise der Riegel zu öffnen ist. Die Bedienung einer neuartigen, noch nicht in breiten Benutzerkreisen eingeführten Mechanik müsste auch dem weniger geschickten Benutzer bereits durch das optische Erscheinungsbild ohne weiteres nahegelegt sein.

Es ist demzufolge Aufgabe der vorliegenden Erfindung, einen Verschluss für eine Ordnermechanik der eingangs genannten Art zu schaffen, bei dem die vorstehend genannten Nachteile vermieden werden. Erfindungsgemäss wird diese Aufgabe durch die im kennzeichnenden Teil des Anspruches 1 aufgeführten Merkmale gelöst.

Im folgenden wird die Erfindung unter Bezugnahme auf die beigefügten Zeichnungen anhand eines Ausführungsbeispieles näher erläutert. Dabei zeigen
**Fig. 1** eine Explosionsdarstellung einer Ordnermechanik, ausgerüstet mit einem Verschluss desselben Erfinders,
**Fig. 2** eine Explosionsdarstellung einer Ordnermechanik, ausgerüstet mit einer zweiten Ausführungsform eines Verschlusses desselben Erfinders,
**Fig. 3** eine Ordnermechanik, ausgerüstet mit einem erfindungsgemässen Verschluss, in Seitenansicht,
**Fig. 4** eine Ordnermechanik, ausgerüstet mit einem erfindungsgemässen Verschluss gemäss Fig. 3, in Draufsicht,
**Fig. 5** eine perspektivische Darstellung der Betätigungswippe des in den Fig. 3 und 4 dargestellten erfindungsgemässen Verschlusses,
**Fig. 6** eine vergrösserte Darstellung des Schnittes längs der in Fig. 4 angedeuteten Linie VI-VI, dargestellt im geschlossenen Zustand,
**Fig. 6a** eine Teilansicht des Schnittes längs der in Fig. 4 eingetragenen Linie a-a, dargestellt für die Mechanik im geschlossenen und verriegelten Zustand,
**Fig. 6b** eine Schnittdarstellung wie in Fig. 6a längs der in Fig. 4 eingetragenen Linie a-a, dargestellt für die Mechanik im geschlossenen, aber entriegelten Zustand,
**Fig. 7** eine Darstellung analog derjenigen von Fig. 6, jedoch dargestellt im geöffneten Zustand der Mechanik und
**Fig. 7a** eine Schnittdarstellung wie in den Fig. 6a und 6b längs der in Fig. 4 eingetragenen Linie a-a, dargestellt für die Mechanik im entriegelten und geöffneten Zustand.

Die in Fig. 1 anhand einer Explosionsskizze perspektivisch dargestellte Ordnermechanik 1 ist mit Bügeln zum Aufreihen von gelochten Blättern versehen. Die Bügel sind jeweils in ihrem oberen Bereich in einen linken Bügelteil (nicht dargestellt) und einen rechten Bügelteil 2b, 3b unterteilt. Die Teilungsfuge befindet sich rechts von der Bügelmitte, so dass die rechten Bügelteile 2b, 3b die Form von in ihrem oberen Teil leicht zur Mitte der Mechanik hin gebogenen Aufreihstiften besitzen. Die Bügelteile einer Seite sind jeweils auf einer gemeinsamen Trägerplatte 4 befestigt. Diese Trägerplatten 4 sind schwenkbar mit der Grundplatte 5 der Mechanik verbunden. Diese schwenbare Befestigung geschieht dadurch, dass die an der Trägerplatte 4 vorhandenen Vorsprünge 13 in an der Grundplatte 5 vorhandene Ausnehmungen 14 eingreifen. Die Grundplatte 5 ist mit einer Längsschiene 6 versehen, welche sich in der Mitte der Grundplatte nach oben erstreckt. Im montierten Zustand decken die Trägerplatten 4 die Grundplatte jeweils zwischen der Erhöhung 7 und der Längsschiene 6 ab. Die Trägerplatten 4 sind jeweils um eine im Bereich der Erhöhung 7 liegende gedachte Achse schwenkbar. Zwischen der Grundplatte 5 und der Trägerplatte 4 befindet sich vorzugsweise an der mit dem Bezugszeichen 12 gekennzeichneten Position eine konische Schraubenfeder 11, welche die Bügel in die offene Position drückt, so dass die Mechanik also nach dem Entriegeln unter dem Druck dieser Federn aufspringt. Der Betätigungshebel 8 ist mittels einer durch die Bohrungen 9a, 9b hindurchgehenden Achse 9 am hinteren Ende der Längsschiene 6 schwenkbar gelagert. Durch Herabdrücken des freien Endes des Betätigungshebels 8 wird auf die Innenkanten der jeweiligen Tragplatte 4 ein Druck ausgeübt. Die Tragplatte wird gegen die Kraft der Feder 11 geschwenkt, so dass die Mechanik auf diese Weise geschlossen wird. Dabei wird der Riegel 10, welcher mit der Längsschiene 6 verbunden ist und durch die in dem Hebel 8 vorhandene Ausnehmung 8b ragt, über seine schräge Kante nach hinten gedrückt, bis der Vorsprung 22 an der Oberseite des Hebels 8 einrastet. Auf diese Weise ist eine Verriegelung der geschlossenen Mechanik sichergestellt. Zum Oeffnen muss das Oberteil des Riegels 10 nach hinten gezogen werden, damit der Formschluss des Vorsprunges 22 des Riegels 10 mit der Oberkante des Hebels 8 gelöst und die Mechanik aufgrund der Wirkung der vorgespannten Federn 11 aufspringt. Der weiterhin in der Fig. 1 sichtbare zweite Vorsprung 23 des Riegels 10 dient dazu, das unter der Wirkung der Federn 11 erfolgende Aufspringen mittels eines weiteren Anschlages zu begrenzen und somit eine definierte Oeffnungsstellung zu erzielen. Bei dem zum Oeffnen der Mechanik erforderlichen Zurückziehen des Riegels 10 treten die in der Einleitung der vorliegenden Beschreibung erwähnten Nachteile auf.

In Fig. 2 ist eine zweite Ausführung einer Ordnermechanik angegeben, die in ihren wesentlichen Merkmalen derjenigen von Fig. 1 entspricht. Im Unterschied zu der in Fig. 1 beschriebenen Mechanik ist hier der Betätigungshebel als ein nach oben offener, zwei Schenkel 80a, 80b aufweisender Bügel 80 ausgeführt. Die schwenkbare Befestigung dieses Hebels mit der Längsschiene der Mechanik geschieht in analoger Weise wie in Fig. 1 beschrieben. Am freien Ende der Längsschiene ist ein Riegel 100 zum Verriegeln des Hebels 80 vorgesehen. Der Riegel 100 steckt mit seinem Vorderteil 101 in einer in der Längsschiene 60 vorhandenen Ausnehmung 61. Zwischen der Stirnfläche des Vorderteiles 101 des Riegels 100 und der Grundfläche der Ausnehmung 61 in der Längsschiene 60 besteht ein Zwischenraum, in welchem sich eine Druckfeder 70 befindet. Der Riegel 100 ist so gestaltet, dass sich auf unterschiedlicher Höhe zwei Verriegelungskanten 220, 230 befinden, welche mit einem zwischen den beiden Bügelhälften des Hebels 80 vorhandenen Verriegelungsstift 240 zusammenwirken können. Bei geschlossener Mechanik befindet sich der Verriegelungsstift 240 in Eingriff mit der unteren Verriegelungskante 220 des Riegels 100. Zum Oeffnen der Mechanik wird der Riegel durch Fingerdruck auf seine Endfläche 105 gegen den Druck der Feder 101 in die Längsschiene 60 eingedrückt. Dadurch gelangt der Verriegelungsstift 240 ausser Eingriff von der Verriegelungskante 220 und der Hebel 80 schwenkt aufgrund der zwischen der Tragplatte und der Grundplatte vorhandenen Druckfedern nach oben. Dabei durchläuft der Verriegelungsstift 240 den die beiden Verriegelungskanten 220 und 230 verbindenden Schlitz und gelangt schliesslich in Eingriff mit der oberen Verriegelungskante 230, und eine weitere Schwenkbewegung des Hebels 80 nach oben ist blockiert.

Auch bei dem zuletzt beschriebenen Riegel ist es erforderlich, dass der Benutzer den mit einer so beschaffenen Mechanik ausgerüsteten Ordner beim Entriegeln festhält, damit diese nicht wegrutscht. Ueberdies weist auch der unter Bezugnahme auf Fig. 2 dargestellte Riegel den bereits erwähnten Nachteil auf, dass dem mit dieser Mechanik nicht vertrauten Benutzer die Handhabung zum Entriegeln nicht bereits durch das optische Erscheinungsbild des Riegels in logischer Weise nahegelegt ist.

Fig. 3 zeigt die Seitenansicht einer Ordnermechanik, die mit einem schwenkbaren Hebel 108 ausgerüstet ist, der ebenso wie der Hebel 80 aus dem in Fig. 2 dargestellten Ausführungsbeispiel als ein nach oben hin offener Bügel ausgebildet ist. In gleicher Weise wie in den vorgenannten Ausführungen ist dieser Hebel mittels einer Achse 109 gegenüber der Längsschiene 106 der Mechanik schwenkbar gelagert. Bei der in Fig. 3 angegebenen Darstellung ist die Position des Hebels 108 im geschlossenen Zustand der Mechanik mit einer durchgezogenen Linie angegeben, während die Position des Hebels 108 im offenen Zustand der Mechanik mit strichpunktierter Linie angegeben ist. In Fig. 3 ist ausserdem der Verriegelungsstift 140 zu erkennen. Anders als in der unter Bezugnahme auf Fig. 2 angegebenen Ausführung ist hier der Verriegelungsstift 140 jedoch mit der Längsschiene 106 der Mechanik verbunden. Diese Einzelheit ist aus den Fig. 6 bzw. 7 zu entnehmen. Daraus ist ersichtlich, dass der Verriegelungsstift 140 in einer in der Längsschiene 106 vorhandenen Bohrung 107 steckt. Die Durchmesser des Verriegelungsstiftes 140 und der Bohrung 107 sind so aufeinander abgestimmt, dass sich ein fester, unverschiebbarer Sitz des Stiftes 140 ergibt. Die Verriegelung erfolgt dadurch, dass bei geschlossener Mechanik die jeweils die Verriegelungsvorsprünge bildenden überstehenden Enden 141, 142 des Verriegelungsstiftes 140 im Eingriff stehen mit den Oberkanten 143, 144 der Bügelhälften 108a, 108b des Hebels 108. Die Enden 141, 142 des Stiftes 140 wirken also als Verriegelungsvorsprünge. Demzufolge können logischerweise die Verriegelunsvorsprünge 141, 142 auch direkt an der Kontur der Längsschiene 106 angeformt sein. In dieser Ausführung entfiele der Stift 140.

In Fig. 6 ist die Mechanik im geschlossenen Zustand dargestellt, d.h. die Unterkanten der Bügelhälften 108a, 108b des Hebels 108 drücken jeweils die der Längsschiene-106 zugewandte Innenkante der Tragplatte 4 gegen die Kraft der Druckfeder 11 nach unten in eine parallel zur Grundplatte 5 gelegene Position. Dabei stehen die Bügel 3 jeweils in einer Position senkrecht zur Grundplatte 5, d.h. die Mechanik ist geschlossen. In der in Fig. 4 angegebenen Draufsicht wird nochmals deutlich, dass der Hebel 108 durch den Verriegelungsstift 140, d.h. genauer gesagt durch seine überstehenden Enden 141, 142 in der niedergedrückten Position gehalten wird.

In Fig. 7 ist die mit einem erfindungsgemässen Verschluss ausgerüstete Ordnermechanik im geöffneten Zustand dargestellt. Dabei ist ersichtlich, dass nun der Eingriff der Oberkanten 143, 144 des Hebels 108 mit den überstehenden Enden 141, 142 des Verriegelungsstiftes 140 dadurch gelöst worden ist, dass der lichte Abstand zwischen den Schenkeln 108a, 108b des Hebels 108 zumindest im Bereich der Verriegelungsvorsprünge vergrössert worden ist. Das Entriegeln der Mechanik wird also durch ein Aufspreizen des Hebels 108 vorgenommen, welches Aufspreizen dadurch erfolgt, dass die beiden Schenkel 108a, 108b des Hebels 108 auseinandergedrückt werden. Dabei erfährt der Hebel 108 eine elastische Aufweitung und nimmt die in der Draufsicht von Fig. 4 mit strichpunktierter Linie dargestellte Form an.

Aus den Fig. 6a, 6b sowie 7a wird deutlich, dass das Aufweiten des Hebels 108 in die zum Entriegeln erforderliche Form dadurch erfolgt, dass ein keilförmiger Körper in den Zwischenraum 108c zwischen den Schenkeln 108a, 108b des Hebels 108 eingedrückt wird. Der mit dem Bezugszeichen 112 bezeichnete keilförmige Körper ist, wie weiter unten noch deutlicher wird, in der bevorzugten Ausführungsform Teil einer Betätigungswippe. Ueber den Druck der schrägen Flächen 113, 114 werden beim Eindrücken des keilförmigen Körpers 112 die Schenkel 108a, 108b des Hebels 108 in die in den Fig. 6b sowie 7 und 7a gezeigte Position gedrückt. Auf diese Weise wird erreicht, dass sich die Mechanik entriegeln lässt, indem wie in der Aufgabe gefordert, ein von oben nach unten gerichteter Druck auf den keilförmigen Körper 112, also das Bedienungselement, ausgeübt wird.

Die Gestaltung des Betätigungselementes, also der Betätigungswippe 115, die den zur Entriegelung erforderlichen keilförmigen Körper 112 trägt, ist in Fig. 5 zu erkennen und das funktionelle Zusammenwirken mit den übrigen Komponenten der Mechanik ist aus Fig. 3 ersichtlich. Das Bedienungselement 115 ist in Form einer Wippe ausgeführt, die gegenüber dem Hebel 108 um eine Achse 116 schwenkbar ist. Die Achse 116 ihrerseits ist in einer durch beide Schenkel des Hebels 108 durchgehenden Bohrung 117 (Fig. 4) eingepresst. Der nach unten ragende Teil 118 der Wippe 115 findet Aufnahme in dem Zwischenraum 108c zwischen den Schenkeln 108a, 108b des Hebels 108. Die Oberseite 119 der Wippe 115 besitzt eine grössere Breite als der nach unten ragende Teil 118, so dass sich ein umlaufender Rand 120 ausbildet. Dieser Rand 120 legt die Positionen fest, zwischen welchen die Wippe 115 gegenüber dem Hebel 108 schwenkbar ist, indem er allenfalls auf der Oberseite des Hebels 108 aufliegt. Der Rand verhindert also, dass die Wippe 115 in eine Position geschwenkt wird, die tiefer liegt als die Oberkante des Hebels 118. In dem zum Verriegelungsstift 140 benachbarten Teil ist die Wippe 115, genauer gesagt der nach unten ragende Teil 118 der Wippe 115, keilförmig ausgebildet und stellt demnach den zum Spreizen der Schenkel des Hebels 108 erforderlichen keilförmigen Körper 112 dar (Fig. 6a, 6b, 7a). Zum Oeffnen der geschlossenen Mechanik (durchgezogene Linie in Fig. 3) muss lediglich Fingerdruck auf den mit dem Bezugszeichen 121 bezeichneten Teil der Wippe 115 gegeben werden. Auch für den Benutzer, der mit einer mit dem erfindungsgemässen Verschluss ausgerüsteten Ordnermechanik nicht vertraut ist, ist auf den ersten Blick ersichtlich, an welcher Stelle der Fingerdruck angewendet werden muss, da eben dieser Teil bei geschlossener Mechanik aus der ansonsten geradlinigen und klaren äusseren Kontur der Mechanik nach oben hervorsteht. Beim Niederdrücken des in Fig. 3 mit dem Bezugszeichen 121 bezeichneten, im verriegelten Zustand hochstehenden Teils der Betätigungswippe 115 wird der in der Nähe des Verriegelungsstiftes 140 gelegene, keilförmig geformte Teil 112 in den Zwischenraum 108c zwischen den beiden Schenkeln des Hebels 108 eingedrückt. Im geschlossenen Zustand besteht die in den Fig. 6 bzw. 6a gezeigte Konfiguration. In den Fig 6a, 6b, 7a ist zusätzlich mit einer strichpunktierten Linie ein körperfestes Bezugsniveau angedeutet, um die Bewegung des Hebels 108 mitsamt der daran gelagerten Wippe relativ zu der Grundplatte sichtbar zu machen. Beim Eindrücken des am Vorderteil der Wippe 115 vorhandenen keilförmigen Körpers 112 (Fig. 6b) werden die beiden Schenkel des Hebels 108 auseinandergedrückt, so dass die Oberkanten 143, 144 der Schenkel 108a, 108b des Hebels 108 die durch den Stift 140 gebildeten Verriegelungsvorsprünge 141, 142 der Längschiene 106 passieren können. Nach loslassen der Betätigungswippe 115 springt die Mechanik unter dem Druck der Federn 11 in die geöffnete Position (Fig. 7, 7a).

Zur Begrenzung einer klar definierten Oeffnungsposition ist der der Längsschiene 106 der Mechanik zugewandte vordere Teil der Wippe 115 mit einem Vorsprung 130 versehen (Fig. 5), welcher dazu bestimmt ist, in eine in der Stirnseite der Längsschiene 106 vorhandene Ausnehmung 131 (Fig.3) hineinzuragen. In der geöffneten Position der Mechanik steht die Oberkante des Vorsprunges 130 der Wippe 115 an der Kante 132 der Ausnehmung 131 der Längsschiene 106 an. Da der umlaufende Rand 120 der Wippe 115 ein weiteres Schwenken der Wippe als in die in Fig. 3 in strichpunktierter Linie dargestellte Position verhindert, ist die Oeffnungsposition des Hebels 108 in die in Fig. 3 ebenfalls mit strichpunktierter Linie dargestellte Position begrenzt.

Ueber die vorstehend dargestellte Wirkung hinaus hat der durch den Vorsprung 130 und die Kante 132 gebildete Anschlag noch eine zusätzliche Wirkung beim Schliessen der Mechanik. Das Schliessen der Mechanik wird nämlich durch Fingerdruck auf den in Fig. 3 mit dem Bezugszeichen 122 bezeichneten hinteren Teil der Wippe 115 bewirkt. Auch diese Position für den Fingerdruck entspricht dem spontanen logischen Empfinden des Benutzers, da dieser hintere Teil dieser Wippe 115 bei geöffneter Mechanik nach oben emporragt. Infolge der Unterstützung zwischen dem Vorsprung 130 und der Kante 132 wirkt die Betätigungswippe 115 beim Schliessen der Mechanik als Hebel zur Kraftverstärkung. Der Weg, den der hintere Teil der Wippe bezüglich des Hebels 108 zwischen der Oeffnungs- und der Schliessposition zurücklegt, wird als zusätzlicher aktiver Weg zum Bewirken der Schwenkbewegung des Hebels 108 um seine Achse 109 genutzt. Die Bewegung der Wippe stellt also beim Schliessvorgang eine Uebersetzung für die Bewegung des Hebels 108 unter dem Fingerdruck auf die Stelle 122 dar.

Beim Drücken auf die Stelle 122 der Wippe 115 wird diese um ihre Achse 116 geschwenkt, was zur Folge hat, dass der die beiden Schenkel des Hebels 108 auseinanderdrückende keilförmige Teil 112 der Wippe 115 aus dem Zwischenraum 108 nach oben herausgezogen wird. Dies hat wiederum zur Folge, dass zunächst die Innenflächen der Schenkel 108a, 108b des Hebels 108 (Fig. 7, 7a) nicht mehr an den Flächen 113, 114 des Körpers 112 anliegen, sondern an den Stirnflächen der Verriegelungsvorsprünge 141, 142. Beim weiteren Herabdrücken des Hebels 108 durch Druck auf die Stelle 122 der Wippe 115 gleiten die Schenkel 108a, 108b weiter an den Verriegelungsvorsprüngen 141, 142 entlang, wobei die beiden Schenkel nun lediglich von den Verriegelungsvorsprüngen auseinandergehalten werden. Sobald die Oberkanten 143, 144 des Hebels 108 die Unterkante der Verriegelungsvorsprünge 141, 142 passiert haben, kann der Hebel 108 in seine ursprüngliche Position zurückfedern, da ja die Schenkel 108a, 108b des Hebels 108 unter einer elastischen Verformung des bügelartigen Hebels 108 gespreizt worden sind. Dieses Zurückfedern der Schenkel 108a, 108b in die ursprüngliche Position ist mit einem für den Benutzer deutlich hörbaren Einrasten verbunden.

In der vorliegenden Beschreibung ist der erfindungsgmässe Verschluss im Zusammenwirken mit einer Ordnermechanik der in den Fig. 1 bzw. 2 dargestellten Art beschrieben. Ueber den hier angegebenen Umfang hinaus kann der erfindungsgemässe Verschluss jedoch auch für Ordner- und Ringbuchmechaniken anderer Bauart verwendet werden.

## Patentansprüche

1. Verschluss für eine Ordnermechanik, die aus wenigstens einer Grundplatte (5) und zwei Bügeln (2, 3) besteht, wobei die Bügel (2, 3) jeweils in einen linken (2a, 3a) und einen rechten (2b, 3b) Bügelteil unterteilt sind, welche Bügelteile zum Oeffnen der Mechanik gegenüber der Grundplatte (5) jeweils um eine parallel zur Mittellinie der Mechanik orientierte Achse schwenkbar sind und wobei jeweils die Bügelteile einer Seite mittels Verbindungselementen (4) miteinander verbunden sind, elastische Mittel (11) zum Bewirken der Schwenkbewegung in Oeffnungsrichtung vorhanden sind und ein Betätigungs- und Arretierorgan (108) zum Oeffnen, Schliessen und Verriegeln der Mechanik vorhanden ist, dadurch gekennzeichnet, dass das Betätigungsorgan ein schwenkbarer Hebel (108) ist, der über zwei Schenkel (108a, 108b) verfügt, die dazu bestimmt sind, zum Schliessen der Mechanik gegen die Kraft der elastischen Mittel (11) von oben auf die die Bügelteile (2a, 3a; 2b, 3b) einer jeden Seite verbindenden Verbindungsteile (4) zu drücken, die Schenkel (108a, 108b) des schwenkbaren Hebels (108) jeweils eine Verriegelungskante (143, 144) besitzen, die zum Verriegeln der Mechanik mit fest gegenüber der Grundplatte angeordneten Vorsprüngen (141, 142) zusammenwirken und dass zum Lösen der Verriegelung ein Mittel (112) vorhanden ist, welches die beiden Schenkel (108a, 108b) des schwenkbaren Hebels (108) elastisch so weit auseinanderdrückt, dass die hebelseitigen Verriegelungskanten (143, 144) die festen Vorsprünge (141, 142) passieren können.

2. Verschluss für eine Ordnermechanik nach Anspruch 1, dadurch gekennzeichnet, dass das Mittel zum Auseinanderdrücken der beiden Schenkel des schwenkbaren Hebels ein von oben in den Zwischenraum zwischen den Schenkeln ragender keilförmiger Körper (112) ist.

3. Verschluss für eine Ordnermechanik nach Anspruch 2, dadurch gekennzeichnet, dass der keilförmige Körper (112) mittels einer im Zwischenraum (108c) zwischen den Schenkeln (108a, 108b) gelagerten Betätigungswippe (115) eindrückbar und herausziehbar ist.

4. Verschluss für eine Ordnermechanik nach einem der Ansprüche 1 bis 3, dadurch gekennzeichnet, dass zwecks Festlegung einer definierten Oeffnungsposition zweite Verriegelungsmittel (130, 132) zum Blockieren einer weiteren Bewegung des schwenkbaren Hebels (108) bei offener Mechanik vorhanden sind.

5. Verschluss für eine Ordnermechanik nach den Ansprüchen 3 und 4, dadurch gekennzeichnet, dass die Wippe (115) an ihrer Oberseite einen Rand (120) zum Begrenzen ihres Schwenkwinkels besitzt und dass die zweiten Verriegelungsmittel (130, 132) gebildet werden durch einen an der Stirnseite der Wippe vorhandenen Vorsprung (130), der in eine in der Längsschiene (106) vorhandene Ausnehmung (131) eingreift, wobei die Arretierposition durch die Oberkante (132) der Ausnehmung (131) bestimmt ist.
